# EUROPÄISCHE PATENTSCHRIFT

(11) **EP 0 427 012 B1**
(45) Veröffentlichungstag und Bekanntmachung des Hinweises auf die Patenterteilung: **14.04.1993**
(21) Anmeldenummer: 90119796.2
(22) Anmeldetag: 16.10.1990
(51) Int. Cl.: B21D 37/10

(54) **Säulenführungsgestell**
Die set
Bloc à colonnes de guidage

(30) Priorität: 10.11.1989 DE 3937426
(43) Veröffentlichungstag der Anmeldung: 15.05.1991
(73) Patentinhaber: Emmert, Manfred, D-79588 Efringen-Kirchen (DE)
(72) Erfinder: Emmert, Manfred, D-79588 Efringen-Kirchen (DE)
(74) Vertreter: Charrier, Rolf, Dipl.-Ing.

(56) Entgegenhaltungen:
- DE-A- 2 530 373
- SOVIET INVENTIONS ILLUSTRA- TED, CH Sektion, Woche D 26, 5. August 1981 DERWENT PUBLICATIONS LTD., London, M 21
- FERTIGUNGSRECHNIK, 6. Jahr- gang, Nr. 9, September 1956 Berlin, BRD E. HAASE "Entwicklungs-und Konstruktionstendenzen der SUulenfUhrung fUr Stanzerei- werkzeuge" Seiten 405-409

## Beschreibung

Die Erfindung betrifft ein Säulenführungsgestell nach dem Oberbegriff des Anspruches 1.

Bei Säulenführungsgestellen mit zwei Säulen sind die Säulen mit einer ersten Platte verbunden und in Führungsbuchsen der zweiten Platte geführt. Soll das zwischen den Platten befindliche Werkzeug von drei Seiten zugänglich sein, dann werden die Säulen längs einer Längskante an zwei Ecken der Platten angeordnet. Wird ein solches Gestell außermittig belastet bzw. in eine ungenau arbeitende Presse eingesetzt, dann tritt der Nachteil auf, daß sich die Führungssäulen mit den Führungsbuchsen verklemmen, was auf ein Verkanten zwischen den Säulen und den Buchsen infolge des Spiels zwischen Säulen und Buchsen zurückzuführen ist. Um diesen Effekt zu mildern, ist es bekannt, die Führungsbuchsen möglichst lang auszubilden. Die dabei erzielte Wirkung ist jedoch gering und die Bauhöhe des Gestells wird erhöht. Das vorgenannte Verklemmen kann dadurch jedoch nicht ausgeschlossen werden.
Eine weitere Maßnahme besteht darin, die Säulen mittig auf einer Symmetrielinie des Gestells anzuordnen, womit jedoch das zwischen den Platten befindliche Werkzeug von nur zwei Seiten zugänglich ist. Eine weitere Maßnahme besteht darin, die Säulen auf einer Diagonalen an zwei Ecken der Platten vorzusehen. Die vom Werkzeug auf die Säulenführung ausgehende Beanspruchung kann hier wohl gleichmäßig verteilt auf die Säulenführungen übertragen werden, jedoch ist ein Verkanten, insbesondere bei ungenau arbeitenden Pressen, nicht ausgeschlossen. Das gleiche gilt, wenn vier Säulen vorgesehen werden, die in Draufsicht gesehen ein Rechteck bilden.

Es besteht die Aufgabe, das Säulenführungsgestell so auszubilden, daß bei außermittiger Belastung ein Verklemmen der Säulenführung nicht auftritt.

Gelöst wird diese Aufgabe mit den kennzeichnenden Merkmalen des Anspruches 1. Vorteilhafte Ausgestaltungen sind den Unteransprüchen entnehmbar.

In der DE-Z. Fertigungstechnik 6 (1956) Heft 9, Seiten 405 bis 409, ist zwar ein zwei Säulen aufweisendes Säulenführungsgestell beschrieben, bei dem die eine Säule in der Unterplatte befestigt und in der Oberplatte geführt ist, während die andere Säule in der Oberplatte befestigt und in der Unterplatte geführt ist. Als Grund für diese Anordnung ist angegeben, daß nach dem Auseinandernehmen des Gestells infolge des Verbleibs von nur einer Säule an der Unterplatte die Nacharbeit der Werkzeugteile unbehindert durchgeführt werden kann, ohne daß deren Ausbau oder der Ausbau von Säulen erforderlich ist. Ein weiterer Grund für diese Anordnung ist die Möglichkeit der Verwendung von Säulen gleichen Durchmessers, da ein seitenverkehrtes Aufsetzen des Gestelloberteils auf das Gestellunterteil nicht möglich ist. Dieses Säulenführungsgestell hat sich in der Praxis nicht eingeführt.

Ausführungsbeispiele werden nachfolgend anhand der Zeichnungen näher erläutert. Es zeigen:
- Figur 1:: die Draufsicht auf eine erste Ausführungsform eines Säulenführungsgestells;
- Figur 2:: einen Schnitt durch dieses Säulenführungsgestell längs der Linie II-II in Figur 1;
- Figur 3:: eine Seitenansicht einer weiteren Ausführungsform eines Säulenführungsgestells;
- Figur 4:: einen Schnitt durch dieses Säulenführungsgestell längs der Linie IV-IV in Figur 3;
- Figur 5:: die Draufsicht auf eine dritte Ausführungsform und
- Figur 6:: die Draufsicht auf eine vierte Ausführungsform.

Das Säulenführungsgestell nach den Figuren 1 und 2 weist eine erste Platte 1 sowie eine zweite Platte 2 auf. An der ersten Platte 1 sind in konventioneller Weise zwei Führungssäulen 3, 4 befestigt, die rechteckig zu den Ebenen der Platten 1, 2 und parallel zueinander verlaufen. Diese Führungssäulen 3, 4 sind in Führungsbuchsen 5, 6 an der zweiten Platte 2 geführt, die in diese Platte 2 eingelassen sind. Die Führungssäulen 3, 4 mit den Führungsbuchsen 5, 6 befinden sich im Bereich der Ecken 7, 8 längs der Längskante 9 der Platten 1, 2. Ein zwischen den Platten 1, 2 befindliches Werkzeug ist von den beiden Schmalseiten und von der der Längsseite 9 gegenüber liegenden Längsseite zugänglich, jedoch wird das Gestell mit seinen Führungen außermittig belastet.

Um die Gefahr des Verklemmens zu beseitigen, ist mittig zwischen den Führungssäulen 3, 4 eine dritte Führungssäule 10 vorgesehen, die an der zweiten Platte 2 befestigt und in eine Führungsbuchse 11 der ersten Platte 1 geführt ist.

Das gleiche Führungsprinzip zeigt das Gestell nach den Figuren 3 und 4. Mit der ersten Platte 1 sind verbunden zwei Leisten 12, auf denen das Gestell ruht. Mit diesen Leisten ist ein Rückteil 13 verschraubt, wobei zwischen den Leisten 12 und dem Rückteil 13 die Platte 1 verschraubt wird. Mit dem Rückteil 13 ist ein Oberteil 14 verschraubt, das parallel zur Platte 1 verläuft. Zwischen dem Oberteil 14 und den Leisten 12 verlaufen die Säulen 3, 4, die mit dem Oberteil 14 und den Leisten 12 verschraubt sind. Diese Säulen 3, 4 lagern über die Buchsen 5, 6 die zweite Platte 2, die parallel zur Platte 1 verläuft, um das Verkanten und damit ein Verklemmen der Führungen zu verhindern, trägt die Platte 2 die dritte Führungssäule 10, die in der Buchse 11 der ersten Platte 1 geführt ist.

Das Oberteil 14 trägt einen Antriebsmotor 15, mit welchem die Platte 2 auf- und abwärts bewegt werden kann. Zwischen den Platten 1, 2 wird ein Werkzeug angeordnet. Die Säulen 3, 4, 10 mit ihren Buchsen 5, 6, 11 sind längs des Rückteils 13 angeordnet.

Bei der Anordnung gemäß Figur 5 sind die Säulen 3, 4 im Bereich der Ecken 8, 16 auf einer Diagonalen 17 angeordnet.

Diese Führungssäulen 3, 4 sind mit der Platte 1 verbunden und in den Buchsen 5, 6 der zweiten Platte 2 geführt.

Um ein Verklemmen zu verhindern, trägt die zweite Platte die Führungssäule 10 im Bereich der Ecke 7, die in der Führungsbuchse 11 der ersten Platte 1 geführt ist.

Bei der Ausführungsform nach Figur 6 ist im Bereich der Ecke 19 eine vierte Führungssäule 20 vorgesehen, die wie die Führungssäule 10 von der Platte 2 getragen wird und in einer Führungsbuchse der ersten Platte geführt ist. Die Säulen 10, 20 liegen also auf einer weiteren Diagonalen 18 der rechteckigen Platten 1, 2.

## Patentansprüche

1. Säulenführungsgestell mit einer ersten und einer zweiten Platte (1, 2) und mit mindestens zwei an der ersten Platte (1) befestigten, parallel zueinander verlaufenden Führungssäulen (3, 4), die in Führungsbuchsen (5, 6) der zweiten Platte (2) geführt sind, **dadurch gekennzeichnet,** daß an der zweiten Platte (2) mindestens eine weitere Führungssäule (10) befestigt ist, die parallel zu den mindestens zwei an der ersten Platte (1) befestigten Führungssäulen (3, 4) verläuft und die in einer Führungsbuchse (11) der ersten Platte (1) geführt ist.

2. Säulenführungsgestell nach Anspruch 1, dadurch **gekennzeichnet**, daß drei Säulen (3, 4, 10) in einer Reihe angeordnet sind, bei denen die beiden äußeren Säulen (3, 4) an der ersten Platte (1) befestigt und in Buchsen (5, 6) der zweiten Platte (2) geführt sind und die mittlere Säule (10) an der zweiten Platte (2) befestigt und in einer Buchse (11) der ersten Platte geführt ist.

3. Säulenführungsgestell nach Anspruch 2, dadurch **gekennzeichnet**, daß die Abstände zwischen der mittleren Säule (10) und den äußeren Säulen (3, 4) gleich sind.

4. Säulenführungsgestell nach Anspruch 3 oder 4, dadurch **gekennzeichnet**, daß die drei Säulen (3, 4, 10) längs einer Längskante (9) der im wesentlichen rechteckigen Platten (1, 2) angeordnet sind.

5. Säulenführungsgestell nach Anspruch 1, dadurch **gekennzeichnet**, daß bei im wesentlichen rechteckigen Platten (1, 2) drei Säulen (3, 4, 10) im Bereich von drei Ecken (7, 8, 16) der Platten (1, 2) angeordnet sind, bei denen die auf einer gemeinsamen Diagonalen (17) liegenden Säulen (3, 4) an der ersten Platte (1) befestigt und in Buchsen (5, 6) der zweiten Platte (2) geführt sind und die in der dazwischen liegenden Ecke angeordnete Säule (10) in der zweiten Platte (2) befestigt und in einer Buchse (11) der ersten Platte (1) geführt ist.

6. Säulenführungsgestell nach Anspruch 1, dadurch **gekennzeichnet**, daß vier Säulen (3, 4, 10, 20) vorgesehen sind, die in der Draufsicht im wesentlichen ein Rechteck bilden, wobei zwei auf einer ersten Diagonalen (17) liegenden Säulen (3, 4) in der ersten Platte (1) befestigt und in den Buchsen (5, 6) der zweiten Platte geführt und die zwei auf einer zweiten Diagonalen (18) liegenden Säulen (10, 20) an der zweiten Platte (2) befestigt und in Buchsen der ersten Platte (1) geführt sind.

## Claims

1. A column-guide frame having a first plate (1) and a second plate (2)
and at least two guide-columns (3, 4) running in parallel with one another and fastened to the first plate (1), which are guided in guide-bushes (5, 6) in the second plate (2), characterized in that at least one further guide-column (10) is fastened to the second plate (2) to run in parallel with the at least two guide columns (3, 4) fastened to the first plate (1) and is guided in a guide bush (11) in the first plate (1).

2. A column-guide frame as in Claim 1, characterized in that
three columns (3, 4, 10) are arranged in a row in which the two outer columns (3, 4) are fastened to the first plate (1) and guided in bushes (5, 6) in the second plate (2) and the middle column (10) is fastened to the second plate (2) and guided in a bush (11) in the first plate (2).

3. A column-guide frame as in Claim 2, characterized in that the
distances between the middle column (10) and the outer columns (3, 4) are equal.

4. A column-guide frame as in Claim 3 or 4, characterized in that the
three columns (3, 4, 10) are arranged along one longitudinal edge (9) of the essentially rectangular plates (1, 2).

5. A column-guide frame as in Claim 1, characterized in that in the case
of essentially rectangular plates (1, 2) three columns (3, 4, 10) are arranged in the regions of three corners (7, 8, 16) of the plates (1, 2), the columns (3, 4) lying on a common diagonal (17) being fastend to the first plate (1) and guided in bushes (5, 6) in the second plate (2) and the column (10) arranged in the corner lying between them being fastened in the second plate (2) and guided in a bush (11) in the first plate (1).

6. A column-guide frame as in Claim 1, characterized in that four
columns (3, 4, 10, 20) are provided which form in plan essentially a rectangle in which two columns (3, 4) lying on a first diagonal (17) are fastened in the first plate (1) and guided in bushes (5, 6) in the second plate and the two columns (10, 20) lying on a second diagonal (18) are fastened to the second plate (2) and are guided in bushes in the first plate (1).

## Revendications

1. Bloc à colonnes de guidage avec un premier et un deuxième plateaux (1, 2) et avec au moins deux colonnes de guidage (3, 4) fixées au premier plateau (1), parallèles l'une à l'autre, guidées dans des canons (5, 6) du deuxième plateau (2) caractérisé en ce qu'au moins une colonne de guidage supplémentaire (10) est fixée au deuxième plateau (2), parallèle aux colonnes de guidage (3, 4) fixées au premier plateau (1), guidée dans un canon (11) du premier plateau.

2. Bloc à colonnes de guidage selon la revendication 1, caractérisé en ce que trois colonnes (3, 4, 10) sont disposées en une rangée, parmi lesquelles les deux colonnes extérieures (3, 4) sont fixées au premier plateau (1) et guidées dans des canons (5, 6) du deuxième plateau, et la colonne médiane (10) est fixée au deuxième plateau (2) et guidée dans un canon (11) du premier plateau.

3. Bloc à colonnes de guidage selon la revendication 2, caractérisé en ce que les distances entre la colonne médiane (10) et les colonnes extérieures (3, 4) sont égales.

4. Bloc à colonnes de guidage selon la revendication 3 ou 4, caractérisé en ce que les trois colonnes (3, 4, 10) sont disposées le long d'une arête longitudinale (9) des plateaux (1, 2) en principe rectangulaires.

5. Bloc à colonnes de guidage selon la revendication 1, caractérisé en ce que dans le cas de plateaux (1, 2) en principe rectangulaires trois colonnes (3, 4, 10) sont disposées dans trois coins (7, 8, 16) des plateaux (1, 2) ; dispositif dans lequel les colonnes (3, 4) situées sur une même diagonale (17) sont fixées au premier plateau (1) et guidées dans des canons (5, 6) du deuxième plateau (2), et la colonne (10) disposée dans le coin situé entre les deux est fixée dans le deuxième plateau (2) et guidée dans un canon (11) du premier plateau (1).

6. Bloc à colonnes de guidage selon la revendication 1, caractérisé en ce que quatre colonnes (3, 4, 10, 20) sont prévues, qui forment vue du dessus en principe un rectangle, sur lequel deux colonnes (3, 4) situées sur une première diagonale (17) sont fixées dans le premier plateau (1) et guidées dans les canons (5, 6) du deuxième plateau, et les deux colonnes (10, 20) situées sur une deuxième diagonale (18) sont fixées au deuxième plateau (2) et guidées dans des canons du premier plateau (1).
